# EUROPÄISCHE PATENTSCHRIFT

(11) **EP 2 311 154 B1**
(45) Veröffentlichungstag und Bekanntmachung des Hinweises auf die Patenterteilung: **06.06.2012**
(21) Anmeldenummer: 09776922.8
(22) Anmeldetag: 02.07.2009
(51) Int. Cl.: H01R 13/658

(54) **DATENKABEL**
DATA CABLE
CÂBLE DE DONNÉES

(30) Priorität: 01.08.2008 DE 102008036399
(43) Veröffentlichungstag der Anmeldung: 20.04.2011
(73) Patentinhaber: MD Elektronik GmbH, 84478 Waldkraiburg (DE)
(72) Erfinder: FRIESE, Norbert, 84574 Taufkirchen (DE); HUBER, Martin, 83119 Obing (DE)
(74) Vertreter: Hofmann, Ernst
(86) Internationale Anmeldenummer: PCT/EP2009/004781
(87) Internationale Veröffentlichungsnummer: WO 2010/012346

(56) Entgegenhaltungen:
- US-B1- 6 669 502

## Beschreibung

Die Erfindung bezieht sich auf ein Datenkabel gemäß dem Oberbegriff des Anspruchs 1 sowie auf ein Verfahren zur Herstellung eines Steckverbinders für ein Datenkabel gemäß dem Oberbegriff der Ansprüche 12 und 14.

Ein derartiges Datenkabel in Verbindung mit einem Steckverbinder zur Herstellung einer Datenübertragungs-Steckverbindung zwischen einem Stift- und Buchsenteil wird beispielsweise in Highspeed-Datenbus-Stecksystemen von Kraftfahrzeugen eingesetzt und ist aus der DE 102 05 333 A1 bekannt. Der bekannte Steckverbinder umfasst eine rotationssymmetrische Hülse, die aus Kostengründen aus einem tief gezogenen Rohr hergestellt wird, an dessen innerem Umfang ein Isolierteil mit einer Durchgangsbohrung anliegt, in der ein Kontakt angebracht ist, der die abisolierte Seele einer Datenleitung des Datenkabels aufnimmt. Die Datenleitung ist von einer als geflechtartiger Außenleiter ausgebildeten Schirmung umgeben, die mit der rotationssymmetrischen Hülse des Steckverbinders elektrisch verbunden wird. Das tief gezogene Rohr weist eine aus einer Falzung des Rohres gebildete Wulst auf, die als Anschlag für ein in Presspassung auf das Rohr aufgestecktes, als Spritzteil aus Kunststoff ausgebildetes Passstück mit an seiner Außenkontur angebrachten Nuten dient. Ein Gehäuse umgibt das Rohr und das Passstück und greift zur axialen Festlegung des Gehäuses mit Rast- und Verriegelungsmitteln in die Nuten des Passstückes ein.

In der Patentschrift US 6 669 502 B1 ist ein Stecker offenbart, der eine äußere Hülse aufweist, in welche mit Hilfe einer axial verlaufenden Feder-Nut Verbindung ein dielektrisches Bauteil eingeführt und verdrehsicher befestigt werden kann.

Ist das Datenkabel nach dem so genannten "Stem-Vierer-Konzept" mit vier innerhalb des Kabelmantels angeordneten und gegeneinander isolierten Leitungsadern und einer die Leitungsadern umgebenden Schirmung in Form eines Schirmgeflechts ausgebildet, das mit der Hülse des Steckverbinders elektrisch verbunden wird, so ist es erforderlich, dass die mit den Leitungsadern verbundenen und von der Stirnseite des Isolierteils abstehenden elektrischen Kontakte des Steckverbinders zum Gehäuse des Steckverbinders eindeutig ausgerichtet sind. Hierzu ist es notwendig, dass bei der Montage des Steckverbinders das Gehäuse des Steckverbinders eine ein - deutige relative Winkellage zu den Leitungsadern des Datenkabels bzw. den im Isolierteil angeordneten, mit den Leitungsadern verbundenen Kontaktstiften oder Kontaktbuchsen einnimmt und nicht nur axial auf dem tief gezogenen Rohr fixiert, sondern auch in Umfangsrichtung verdrehsicher auf dem tief gezogenen Rohr festgelegt wird.

Aufgabe der vorliegenden Erfindung ist es daher, ein Datenkabel der eingangs genannten Art mit einem endseitig am Datenkabel angeordneten Steckverbinder mit einer vorzugsweise rotationssymmetrischen Hülse so auszubilden, dass in einfacher Weise eine axiale Festlegung des Gehäuses des Steckverbinders und eine drehfeste Zuordnung mit eindeutiger relativer Winkellage des Gehäuses des Steckverbinders zu den Leitungsadern des Datenkabels gewährleistet sind.

Diese Aufgabe wird erfindungsgemäß durch ein Datenkabel mit den Merkmalen des Anspruchs 1 gelöst.

Die erfindungsgemäße Lösung gewährleistet bei einfacher Montage und mit einfachen mechanischen Mitteln eine axiale Festlegung des Gehäuses des Steckverbinders sowie eine drehfeste Zuordnung mit eindeutiger relativer Winkellage des Gehäuses des Steckverbinders zu den Leitungsadern des Datenkabels.

Durch die Formschlussverbindungen zwischen der Wulst des tief gezogenen Rohres und dem Formstück einerseits und dem Formstück und dem Gehäuse andererseits wird eine eindeutige, verdrehsichere Zuordnung des Gehäuses zu den Leitungsadern des Datenkabels und gegebenenfalls am Gehäuse angeordneten Orientierungshilfen geschaffen.

Vorzugsweise bestehen die Formschlusselemente der Wulst aus ausgestanzten oder ausgeschnittenen Perforierungen, Ausnehmungen oder einer nicht rotationssymmetrischen Peripherie der Wulst.

Die auf dem Ineinandergreifen der Formschlusselemente der Wulst und der Gegen-Formschlusselemente des Formstücks beruhende formschlüssige Verdrehsicherung wird erst nach dem Tiefziehen des die Hülse des Steckverbinders bildenden, im Wesentlichen rotationssymmetrischen Rohresdurch Ausstanzen, Ausschneiden oder dergleichen der Formschlusselemente aus der Wulst erzeugt und damit vermieden, dass vor dem Tiefziehen angebrachte Perforierungen, Ausnehmungen oder sonstige Materialabtragungen zu einer Schwächung des Materials führen und damit das Tiefziehen des Rohres erschweren oder unmöglich machen würden.

Um eine größtmögliche Fläche für Ausnehmungen, Perforierungen oder sonstige Materialabtragungen zur Ausbildung der Formschlusselemente an der Wulst bereitzustellen und die Wulst in einfacher Weise und ohne Materialschwächung herzustellen, verläuft die Wulst ringförmig um die Hülse und wird vorzugsweise durch eine definierte Stauchung des tief gezogenen Rohres gebildet.

Die im Wesentlichen rotationssymmetrische Hülse weist eine beim Tiefziehen des Rohres gebildete, nach innen gerichtete Nase auf, die mit einer Nut eines in die Hülse eingesteckten und die Leitungsadern bzw. mit den Leitungsadern verbundenen Kontaktstifte oder Kontaktbuchsen aufnehmenden Isolierteils korrespondiert, wodurch gewährleistet ist, dass das Isolierteil nur in einer eindeutigen relative Winkellage mit der Hülse verbunden werden kann und damit die Voraussetzung dafür geschaffen wird, dass die weiteren mit der Hülse zu verbindenden Teile des Steckverbinders in eindeutiger relativer Winkellage in Bezug auf die Leitungsadern des Datenkabels ausgerichtet sind.

Durch eine auf dem tief gezogenen Rohr angebrachte Umschlingungscrimpung wird eine Erhöhung der Haltekräfte der weiteren mit der Hülse zu verbindenden Teile des Steckverbinders erzielt.

Das Formstück kann entweder in Formspritzung mittels eines Hochdruck-Spritzgussverfahrens auf die Hülse aufgebracht oder als Spritzgussteil ausgebildet werden, das auf die Hülse aufgesteckt oder aufgepresst wird, wobei das als Spritzgussteil ausgebildete. Formstück eine zentrale Öffnung aufweist, in die die Hülse derart eingesteckt ist, dass die Ausnehmungen, Perforierungen oder die periphere Kontur der Wulst in komplementäre Vorsprünge oder Konturen des Formstücks eingepresst sind.

Beim Umspritzen der Hülse wird bei entsprechender Länge des Formstücks gleichzeitig eine zusätzliche Zugentlastung des Datenkabels vorgesehen und herausstehende Einzellitzen der Schirmung zusätzlich verdeckt.

Damit beim Einsatz eines als Spritzgussteil ausgebildeten Formstücks eine eindeutige relative Winkellage zwischen den Leitungsadern des Datenkabels und dem Formstück gewährleistest ist, wird vorzugsweise eine mechanische Kodierung eingesetzt, mit deren Hilfe das als Spritzgussteil ausgebildete Formstück nur in einer bestimmten Ausrichtung auf die Wulst aufsteckbar ist. Diese mechanische Kodierung kann durch eine vorgebbare Strukturierung der Ausnehmungen, Perforierungen oder peripheren Kontur der Wulst und eine dieser Struktur angepasste Gegenstruktur der zentralen Öffnung des Formstücks hergestellt werden. Beispielsweise kann die Ausnehmung, Perforierung oder periphere Kontur der Wulst mit einer zusätzlichen Kerbe oder einer peripheren Abflachung und die zentrale Öffnung des Formstücks mit einer der Kerbe angepassten Nase oder mit einem der peripheren Abflachung angepassten Steg versehen werden, die eine Verbindung des als Spritzgussteil ausgebildeten Formstücks mit dem tief gezogenen Rohr nur in vorgegebener Ausrichtung in Umfangsrichtung und damit in einer eindeutigen relative Winkellage zulassen.

Der Außenkörper des Steckverbinders wird durch ein äußeres Gehäuse gebildet, das eine zentrale Öffnung aufweist, deren Innenfläche eine Ausnehmung, Perforierung oder unsymmetrische Kontur aufweist, die einer Ausnehmung, Perforierung oder unsymmetrischen Kontur der Außenfläche des Formstücks angepasst ist, so dass sich die richtungsorientierte Verdrehsicherung von den Leitungsadern zum Gehäuse erstreckt.

In bevorzugter Ausführung ist das Formstück würfel- oder quaderförmig ausgebildet und eine Ecke der im Querschnitt quadratischen oder rechteckförmigen Außenfläche des Formstücks abgeschrägt, während die Innenfläche der zentralen Öffnung des Gehäuses eine dem entsprechende Abschrägung aufweist.

Vorzugsweise wird das Gehäuse in durch die Ausnehmung, Perforierung oder unsymmetrische Kontur vorgegebener relativer Winkellage auf das Formstück oder auf die Hülse und das Formstück aufgesteckt und mittels eines radial verstellbaren Sicherungselements am Formstück fixiert.

Auf diese Weise wird das äußere Gehäuse drehfest gegenüber den Leitungsadern fixiert und damit eine axiale und in Umfangsrichtung festgelegte Zuordnung zwischen dem äußeren Gehäuse und den Leitungsadern des Datenkabels über das Formstück, die Wulst der Hülse, die nach innen gerichtete Nase der Hülse und das mit einer Nut versehene Isolierteil sichergestellt, die insbesondere bei mehradrigen Systemen im Gegensatz zu einem einadrigen Datenkabel mit einer Datenleitung unabdingbar ist, um eine eindeutige relative Winkellage zwischen den Leitungsadern des Datenkabels und dem äußeren Gehäuse zu gewährleisten.

In weiterer Ausgestaltung ist eine Kodierungseinrichtung an dem der Kabeleinführung in den Steckverbinder entgegen gesetzten freien Ende des Steckverbinders angeordnet, die eine korrekte Ausrichtung des Steckverbinders zu einem Gegen-Steckverbinder zur korrekten Leitungsverbindung gewährleistet und insbesondere aus von der Peripherie der Stirnseite des Isolierteils abstehenden, am inneren Umfang der Hülse anliegenden Rippen besteht, so dass ein Gegen-Steckverbinder nur in eindeutiger relativer Winkellage mit dem Steckverbinder gekoppelt werden kann.

Als zusätzliche Orientierungshilfe zur Ausrichtung des Steckverbinders auf einen Gegensteckverbinder oder ein komplementäres Stecker- oder Buchsenteil kann an der Außenfläche des Gehäuses eine Strichkodierung, Farb- oder Formkodierung oder dergleichen angeordnet werden.

Verfahren zur Herstellung eines Steckverbinders für ein Datenkabel mit einer elektrischen Leitung mit mehreren Leitungsadern und einer elektrischen Schirmung, bei dem ein elektrisch leitender, metallischer Werkstoff zu einem Rohr tief gezogen wird und das eine im Wesentlichen rotationssymmetrische Hülse bildende tief gezogene Rohr elektrisch leitend mit der Schirmung verbunden wird, sind den Merkmalen der Ansprüche 12 und 14 sowie vorteilhafte Ausgestaltungen der erfindungsgemäßen Herstellungsverfahren den Merkmalen der Unteransprüche 13 und 14 bis 18 zu entnehmen.

Ausführungsbeispiele der Erfindung sind in der Zeichnung dargestellt und werden in der nachfolgenden Beschreibung unter Bezugnahme auf die Figuren der Zeichnung näher erläutert. Es zeigen:
- Fig.1: eine perspektivische Darstellung des Endbereichs eines Datenkabels mit einer Hülse eines Steckverbinders mit einer Wulst mit daran ausgebildeten Formschlusselementen;
- Fig. 2: eine perspektivische Darstellung entsprechend Fig. 1 mit formschlüssig verdrehsicher mit der Hülse verbundenem Formstück;
- Fig. 3: eine perspektivische Darstellung entsprechend Fig. 2 mit formschlüssig mit der Hülse und dem Formstück verbundenem Gehäuse des Steckverbinders;
- Fig. 4: eine perspektivische Draufsicht auf die Stirnseite des Steckverbinders mit in die Hülse eingesetztem Isolierteil mit Kontaktstiften und Rippen zur mechanischen Kodierung;
- Fig. 5 und 6: Perspektivische Vorder- und Rückseitenansichten des mit dem Datenkabel verbundenen Steckverbinders;
- Fig. 7: eine perspektivische Darstellung einer aus einem tief gezogenen Rohr mit einer gestauchten Wulst und ausgestanzten Ausnehmungen bestehenden Hülse;
- Fig. 8: eine perspektivische Darstellung der Hülse gemäß Fig. 7 mit einem die Wulst umschließenden Formstück mit einer Eckenabschrägung;
- Fig. 9: eine Seitenansicht der Hülse mit Formstück gemäß Fig. 8;
- Fig. 10: eine Draufsicht auf die Hülse und das Formstück gemäß Fig. 8;
- Fig. 11: einen Schnitt durch die Hülse und das Formstück entlang der Linie VIII-VIII gemäß Fig. 8;
- Fig. 12: eine perspektivische Darstellung des Endbereichs eines Datenkabels mit einer im Wesentlichen rotationssymmetrischen Hülse, einer gestauchter Wulst mit nicht rotationssymmetrischer Außenkontur und Kontaktstiften;
- Fig. 13: eine perspektivische Darstellung des Endbereichs des Datenkabels mit einer Hülse gemäß Fig. 12 und einem die Wulst umschließenden kurzen Formstück mit einer Eckenabschrägung;
- Fig. 14: eine Seitenansicht der Hülse mit Formstück gemäß Fig. 13;
- Fig. 15: eine Draufsicht auf die Hülse mit Formstück gemäß Fig. 14;
- Fig. 16: einen Schnitt durch die Hülse und das Formstück entlang der Linie XVI-XVI gemäß Fig. 14;
- Fig. 17: eine perspektivische Darstellung des Endbereichs eines Datenkabels mit einer Hülse, einer gestauchten Wulst mit nicht rotationssymmetrischer Außenkontur und Kontaktbuchsen sowie einer Umschlingungscrimp;
- Fig. 18: eine perspektivische Darstellung des Endbereichs des Datenkabels mit einer Hülse gemäß Fig. 17 und einem die Wulst umschließenden langen Formstück mit einer Eckenabschrägung und Zugentlastung;
- Fig. 19 -: eine Seitenansicht der Hülse mit Formstück gemäß Fig. 18;
- Fig. 20: eine Draufsicht auf die Hülse mit Formstück gemäß Fig. 19;
- Fig. 21: einen Schnitt durch die Hülse und das Formstück entlang der Linie XXI-XXI gemäß Fig. 19 und
- Fig. 22: einen Schnitt durch die Hülse und das Formstück entlang der Linie XXII-XXII gemäß Fig. 19.

Anhand der Fig. 1 bis 6 soll das erfindungsgemäße Prinzip einer formschlüssigen Verdrehsicherung eines Formstücks 51 mit einer aus einem tief gezogenen Rohr 40 hergestellten, im Wesentlichen rotationssymmetrischen Hülse 4 und der formschlüssigen axialen Fixierung und in Umfangsrichtung in eindeutiger relativer Winkellage zu den Leitungsadern eines Datenkabels festgelegten Gehäuses 6 für einen am Ende des Datenkabels 1 angeordneten Steckverbinder 2 erläutert werden. Durch die formschlüssigen Verdrehsicherungen zwischen der Hülse 4, dem Formstück 51 und dem Gehäuse 6 wird das Gehäuse 6 des Steckverbinders 2 in eindeutiger relativer Winkellage in Bezug auf die in Bohrungen eines Isolierteils 3, das mittels einer Nasen-Nut-Führung in Umfangsrichtung ausgerichtet und fixiert in der Hülse 4 angeordnet ist, gesteckten Kontaktstifte 21 (oder Kontaktbuchsen 22 gemäß den Fig. 17 bis 22) und damit auf die Leitungsadern des Datenkabels 1 ausgerichtet und festgelegt. Damit ist anders als bei einem in dieser Hinsicht unproblematischen Koaxialkabel auch bei einer nicht rotationssymmetrischen Leiteranordnung des Datenkabels 1 eine eindeutige Zuordnung des Gehäuses 6 zu den Leitungsadern des Datenkabels 1 sichergestellt, so dass Fehlverbindungen beim Verbinden des Steckverbinders 2 mit einem Gegen-Steckverbinder ausgeschlossen werden können.

Fig. 1 zeigt in perspektivischer Darstellung das Endstück eines Datenkabels 1, dessen Kabelmantel 10 mehrere nicht rotationssymmetrisch angeordnete Leitungsadern sowie eine Schirmung umgibt. Die mit Kontaktstiften 21 verbundenen Leitungsadern sind isoliert in einer Hülse 4 angeordnet, während die Schirmung mit der aus einem elektrisch leitenden Material bestehenden Hülse 4 verbunden ist. Die Hülse 4 besteht aus einem tief gezogenen Rohr 40 mit einem zylinderringförmigen Ansatz 41 und einer am Rohr 40 durch definierte Stauchung ausgebildeten Wulst 42. Die ringförmig geschlossene Wulst 42 ist mit als Ausnehmungen ausgebildeten Formschlusselementen 71 versehen, die in die Wulst 42 nach dem Tiefziehprozess zur Herstellung des tief gezogenen Rohres 40 und die definierte Stauchung der Wulst 42 in die Wulst 42 gestanzt oder geschnitten werden und einen Teil einer Formschlussverbindung zur formschlüssigen Verdrehsicherung eines Formstücks 51 bereitstellen, dessen Umrisse in Fig. 1 schematisch dargestellt sind.

Fig. 2 zeigt in perspektivischer Darstellung die Hülse 4 mit dem formschlüssig und verdrehsicher mit der Hülse 4 verbundenen Formstück 51. In einer ersten Ausführungsform wird das Formstück 51 direkt als Umspritzung auf die Hülse 4 aufgebracht, indem die Hülse 4 in die Form einer Spritzgussmaschine mit Ausrichtung zu der in dem tief gezogenen Rohr 40 ausgebildeten Nase eingelegt und dann ein Kunststoff, insbesondere ein Elastomer, in die Form eingespritzt wird.

Alternativ kann in einer zweiten Ausführungsform das Formstück 51 als separates Spritzgussteil hergestellt werden, das eine zentrale Öffnung aufweist, die auf die Hülse 4 so aufgesteckt wird, dass die mit den Formschlusselementen 71 versehene Wulst 42 in die komplementär geformte zentrale Öffnung des Formstücks 51 eingepresst wird. Dabei dient die in dem tief gezogenen Rohr 40 ausgebildete Nase ebenfalls zur Festlegung der gegenseitigen Ausrichtung dies tief gezogenen. Rohres 40 und des Formstücks 51. Alternativ oder zusätzlich kann durch eine mechanische Kodierung, beispielsweise durch eine unregelmäßige Kontur der Formschlusselemente 71 der Wulst 42 und eine entsprechende Gegenkontur der Gegen-Formschlusselemente des Formstücks 51 eine eindeutige Zuordnung zwischen der Hülse 4 und dem Förmstück 51 erzielt werden, so dass die in bestimmter Ausrichtung in die Hülse 4 eingeführten Leitungsadern in vorbestimmter Weise radial in Bezug auf das Formstück 51 ausgerichtet sind.

Das in dieser Ausführungsform quaderförmig mit einem quadratischen Querschnitt ausgebildete Formstück 51 weist an seiner Außenfläche eine abgeschrägte Ecke 81 zur Bildung eines weiteren Formschlusselementes auf. Dieses weitere Formschlusselement 81 dient zur Herstellung einer zweiten Formschlussverbindung mit einem in Umrisslinien in Fig. 3 dargestellten äußeren Gehäuse 6, das mit einer zentralen Ausnehmung 60 in axialer Richtung auf die Hülse 4 und das Formstück 51 aufgesteckt und mittels eines radial verstellbaren Sicherungselements 9 in axialer Richtung gesichert wird. Das Gehäuse 6 weist in seiner zentralen Öffnung 60 ein an die Kontur des an der Außenseite des Formstücks 51 angeordneten Formschlusselements 81 angepasste Kontur als Gegen-Formschlusselement 82 auf, so dass eine weitere formschlüssige Verdrehsicherung zwischen dem Formstück 51 und dem Gehäuse 6 und damit eine eindeutige winkelmäßige Zuordnung zu den Leitungsadern des Datenkabels 1 bzw. den Kontaktstiften 21 oder Kontaktbuchsen 22 des Steckverbinders 2 hergestellt wird.

Fig. 4 zeigt in einer perspektivischen, stirnseitigen Draufsicht auf den Steckverbinder 2 das mit einem konturierten Innenraum versehene Gehäuse 6 und das stirnseitige Ende der Hülse 4 mit dem darin angeordneten Isolierteil 3, von dessen Stirnfläche vier Kontaktstifte 21 abstehen, die in Bohrungen des Isolierteils 3 eingesetzt und mit den Leitungsadern des Datenkabels 1 verbunden sind. Um sicher zu stellen, dass der Steckverbinder 2 nur in einer Stellung in das Gegenstück eines weiteren Steckverbinders 2 einführbar ist, stehen von der Peripherie der Stirnseite des Isolierteils 3 als Kodierungseinrichtung dienend drei am inneren Umfang der Hülse 4 anliegend und damit nach innen gerichtete Rippen 31, 32, 33 ab, die die Eckpunkte eines gleichschenkligen Dreiecks bilden.

Die perspektivischen Vorder- und Rückseitenansichten des Steckverbinders 2 verdeutlichen die Anordnung und Funktion des Sicherungselements 9, durch dessen radiale Verschiebung das Gehäuse axial auf der Hülse 4 und dem Formstück 51 festgelegt wird.

Fig. 7 zeigt in perspektivischer Darstellung das tief gezogene Rohr 40 der Hülse 4 mit der durch definiertes Stauchen des tief gezogenen Rohrs 40 ausgebildeten, ringförmigen Wulst 42 und den darin durch Stanzen oder Schneiden ausgebildeten Formschlusselementen 71 in Form von Ausnehmungen vor der Verbindung mit dem Formstück 51. Das Formstück 51 wird anschließend durch Umspritzen des tief gezogenen Rohrs 40 in Formspritzung mittels eines Hochdruck-Spritzgussverfahrens auf das tief gezogene Rohr 40 angeformt. Alternativ wird die Hülse 4 in die zentrale Öffnung eines als Spritzgussteil ausgebildeten Formstücks 51 so eingeführt, dass die Formschlusselemente 71 der Wulst 42 in die komplementär geformten Gegen-Formschlusselemente der zentralen Öffnung des Formstück 51 eingepresst werden. In beiden Ausführungsvarianten wird eine formschlüssige Verdrehsicherung zwischen der Hülse 4 und dem Formstück 51 hergestellt.

Die Hülse 4 mit dem in formschlüssiger Verdrehsicherung mit ihr verbundenen Formstück 51 ist in den Fig. 9 bis 11 in einer Seitenansicht, einer Draufsicht und einem Schnitt entlang der Linie XI- XI gemäß Fig. 9 dargestellt.

Die Schnittdarstellung gemäß Fig. 11 verdeutlicht den axialen Formschluss zwischen der Wulst 42 und der zentralen Öffnung des Formstücks 51 sowie den radialen Formschluss zwischen den an der Wulst 42 ausgebildeten Formschlusselementen 71 und den in der zentralen Öffnung des Formstücks ausgebildeten Gegen-Formschlusselementen 73.

Die Draufsicht auf die Hülse 4 gemäß Fig. 10 zeigt die an der zylindrischen Innenfläche des tiefgezogenen Rohres 40 ausgebildete Nase 45, auf die die komplementäre Nut des Isolierteils 3 gemäß den Fig. 4 bis 6 aufgesteckt wird.

In den Fig. 12 bis 22 sind zwei Ausführungsvarianten für jeweils eine Stift- und Buchsenform des Steckverbinders dargestellt, wobei mit den vorstehend beschriebenen Figuren übereinstimmende Teile des Datenkabels 1 bzw. Steckverbinders 2 mit denselben Bezugsziffern versehen sind, so dass zur Vermeidung von Wiederholungen auf die vorstehende Beschreibung verwiesen wird.

Fig. 12 zeigt einen als Kontaktstiftverbindung ausgebildeten Steckverbinder mit Kontaktstiften 21 und einer Wulst 42, deren Formschlusselemente als quadratische Außenkontur 72 der Wulst 42 ausgebildet sind, die durch entsprechendes Schneiden oder Stanzen hergestellt werden und mit einer Kerbe 74 als Orientierungselement zur winkelmäßigen Zuordnung der Wulst 42 einerseits zu dem in die Öffnung des tief gezogenen Rohrs 40 eingesteckten Isolierteil 3 und andererseits zu dem Formstück 52 versehen ist. Das in dieser Ausführungsform kurze Formstück 52 wird in vorstehend beschriebener Weise auf das tief gezogene Rohr 40 im Bereich der Wulst 42 angespritzt bzw. als Spritzgussteil auf das tief gezogene Rohr 40 aufgesteckt.

Fig. 13 zeigt eine Seitenansicht auf das Endstück des Datenkabels 1 mit der Hülse 4 und dem Formstück 52, dessen abgeschrägte Außenkante als ein Formschlusselement 81 zur Herstellung einer zweiten Formschlussverbindung mit dem Gehäuse 6 gemäß den Fig. 3 bis 6 ausgebildet ist. Das Datenkabel 1 weist entsprechend dem in Fig. 16 dargestellten Schnitt einen Kabelmantel 10 mit darin verdrillt angeordneten und mit einer Kabelisolierung versehenen Leitungsadern 11 und einer elektrischen Schirmung 12 auf, die mit der Hülse 4 verbunden wird. Die abisolierten und mit Kontaktstiften 21 verbundenen Leitungsadern 11 werden durch präzise Längsbohrungen des Isolierteils 3 zugeführt, das in vorgegebener Orientierung in das tief gezogene Rohr 40 der Hülse 4 eingesteckt ist.

Fig. 14 zeigt in einer Draufsicht auf die Hülse 4 die nach dem Stern-Vierer-Konzept angeordneten Kontaktstifte 21 sowie die nach innen gerichteten Rippen 31 bis 33 des Isolierteils 3 zur mechanischen Kodierung für eine eindeutige Winkellage zwischen den Leitungsadern 11 bzw. den Kontaktstiften 21 und Hülse 4 bzw. dem in formschlüssiger Verdrehsicherung mit der Hülse 4 verbundenen Formstück 52 und damit dem ebenfalls in formschlüssiger Verdrehsicherung mit dem Formstück 52 verbundenen Gehäuse 6 gemäß den Fig. 3 bis 6.

Fig. 17 zeigt in perspektivischer Ansicht einen als Kontaktbuchsenverbindung ausgebildeten Steckverbinder mit Kontaktbuchsen 22, einer zylinderringförmigen Ausstellung 41, einer durch Stauchung des tiefgezogenen Rohres 40 gebildeten Wulst 42 mit einer quadratischen Außenkontur als Formschlusselement 72 entsprechend dem Formschlusselement 72 gemäß Fig. 12 und einer die Kontaktstifte 22 umgebenden Buchse 43. Die durch entsprechendes Schneiden oder Stanzen hergestellte quadratische Außenkontur 72 der Wulst 42 weist an einer ihrer abgeschrägten oder abgerundeten Ecken eine Kerbe 74 zur Winkelzuordnung der Wulst 42 sowohl zu dem in die Öffnung des tiefgezogenen Rohres 40 eingesteckten Isolierteil 3 als auch zu dem Formstück 53 auf, das auf das tiefgezogene Rohr 40 im Bereich der Wulst 42 aufgespritzt oder als Spritzgussteil aufgesteckt wird.

Um die Kraftaufnahme in axialer Richtung zu erhöhen, ist um das tiefgezogene Rohr 40 eine Umschlingungskrimpung 7 gelegt, die formschlüssig mit dem angespritzten oder aufgesteckten Formstück 53 gemäß Fig. 18 verbunden wird.

Fig. 18 zeigt eine Seitenansicht auf das Endstück des Datenkabels 1 mit der Hülse 4 und der Wulst 42, an die das Formstück 53 angespritzt oder als Spritzgussteil aufgesteckt ist. Das in dieser Ausführungsform lang ausgebildete Formstück 53 ist an seinem dem Datenkabel 1 zugewandten Ende abgeschrägt. Zusätzlich weist das Formstück 53 eine abgeschrägte Außenkante zur Bildung eines Formschlusselementes 81 auf, das mit einer entsprechend abgeschrägten Innenfläche 82 der zentralen Öffnung 60 des Gehäuses 6 gemäß den Fig. 3 bis 6 korrespondiert.

Das in den Fig 21 und 22 in Schnitten entlang den Linien XXI - XXI bzw. XXII - XXII gemäß Fig. 19 dargestellte Ende des Datenkabels 1 und des Steckverbinders 2 zeigt den Kabelmantel 10 mit den darin verdrillt angeordneten und mit einer Kabelisolierung versehenen Leitungsadern 11 sowie einer elektrischen Schirmung 12, die mit der Hülse 4 verbunden ist. Die abisolierten und mit Kontaktbuchsen 22 verbundenen Leitungsadern 11 des Datenkabels 1 sind durch die Längsbohrungen des Isolierteils 3 gesteckt, das mittels der Nasen/Nut-Zuordnung zwischen der zylindrischen Innenfläche der Hülse 4 und des Isolierteils 3 in vorgegebener Orientierung in das tiefgezogene Rohr 40 der Hülse 4 eingesteckt ist.

Fig. 20 zeigt in einer Draufsicht auf die Hülse 4 die nach dem Stern-Vierer-Konzept angeordneten Kontaktbuchsen 22 sowie die nach innen gerichteten Rippen 31 bis 33 des Isolierteils 3 zur mechanischen Kodierung und damit eindeutigen Winkelzuordnung zwischen den Leitungsadern 11 des Datenkabels 1 bzw. den Kontaktbuchsen 22 und der Hülse 4 bzw. dem in formschlüssiger Verdrehsicherung mit der Hülse 4 verbundenen Formstück 53 und damit dem ebenfalls in formschlüssiger Verdrehsicherung mit dem Formstück 53 über das Formschlusselement 81 des Formstücks 53 und das entsprechende Gegen-Formschlusselement 82 des Gehäuses 6 gemäß den Fig. 3 bis 6.

## Patentansprüche

1. Datenkabel (1) mit einer elektrischen Leitung mit mehreren Leitungsadern (11) und einer elektrischen Schirmung (12) sowie einem an einem Ende des Datenkabels (1) angeordneten Steckverbinder (2), der eine mit der Schirmung (12) elektrisch verbundene Hülse (4) aus einem tief gezogenen Rohr enthält,
**dadurch gekennzeichnet,**
**dass** die Hülse (4) eine Wulst (42) mit Formschlusselementen (71, 72) aufweist, die mit Gegen-Formschlusselementen (73) eines die Hülse (4) einfassenden Formstücks (51 bis 53) eine erste Formschlussverbindung bilden, und dass die Außenkontur des Formstücks (51 bis 53) und die Innenkontur einer zentralen Öffnung (60) eines das Formstück (51 bis 53) einfassenden Gehäuses (6) eine zweite Formschlussverbindung (81, 82) bilden.

2. Datenkabel (1) nach Anspruch 1, **dadurch gekennzeichnet, dass** die Formschlusselemente (71, 72) der Wulst (42) aus ausgestanzten oder ausgeschnittenen Perforierungen, Ausnehmungen (71) oder einer nicht rotationssymmetrischen Peripherie (72) der Wulst (42) bestehen.

3. Datenkabel (1) nach Anspruch 1 oder 2, **dadurch gekennzeichnet, dass** die Wulst (42) ringförmig um die Hülse (4) verläuft und vorzugsweise durch eine definierte Stauchung des tief gezogenen Rohres (40) gebildet ist.

4. Datenkabel (1) nach mindestens einem der vorangehenden Ansprüche, **dadurch gekennzeichnet, dass** die Hülse (4) eine nach innen gerichtete, in Längsrichtung der Hülse (4) verlaufende Nase (45) aufweist, die mit einer Nut eines in die Hülse (4) eingesteckten und die Leitungsadern (11) bzw. mit den Leitungsadern (11) verbundene Kontaktstifte (21) oder Kontaktbuchsen (22) aufnehmenden Isolierteils (3) korrespondiert.

5. Datenkabel (1) nach mindestens einem der vorangehenden Ansprüche 1 bis 4, **dadurch gekennzeichnet, dass** das Formstück (51 bis 53) als Spritzgussteil ausgebildet und auf die Hülse (4) aufgesteckt oder aufgepresst ist.

6. Datenkabel (1) nach Anspruch 5, **dadurch gekennzeichnet, dass** das Formstück (51 bis 53) eine zentrale Öffnung aufweist, in die die Hülse (4) derart eingesteckt ist, dass die Ausnehmungen, Perforierungen (71) oder die periphere Kontur (72) der Wulst (42) in komplementäre Vorsprünge oder Konturen des Formstücks (5) eingepresst sind.

7. Datenkabel (1) nach Anspruch 5, **dadurch gekennzeichnet, dass** die Ausnehmungen, Perforierungen (71) oder die periphere Kontur (72) der Wulst (42) derart strukturiert sind und die zentrale Öffnung des Formstücks (51 bis 53) eine dieser Struktur angepasste Gegenstruktur (73) aufweist, derart, dass das als Spritzgussteil ausgebildete Formstück (51 bis 53) nur in vorgegebener radialer Ausrichtung mit der Hülse (4) verbindbar ist.

8. Datenkabel (1) nach mindestens einem der vorangehenden Ansprüche, **dadurch gekennzeichnet, dass** die Außenfläche des Formstücks (51 bis 53) eine Ausnehmung, Perforierung oder unsymmetrische Kontur (81) als Formschlusselement und die Innenfläche des Gehäuses eine der Ausnehmung, Perforierung oder unsymmetrischen Kontur der Außenfläche des Formstücks angepasste Kontur (82) als Gegen-Formschlusselement aufweist und dass das Gehäuse (6) in durch die Ausnehmung, Perforierung oder unsymmetrische Kontur (81, 82) des Formschlusselements und des Gegen-Formschlusselements vorgegebener radialer Ausrichtung auf das Formstück (51 bis 53) oder auf die Hülse (4) und das Formstück (51 bis 53) aufgesteckt und mittels eines radial verstellbaren Sicherungselements (9) am Formstück (51 bis 53) fixiert ist.

9. Datenkabel (1) nach mindestens einem der vorangehenden Ansprüche, **gekennzeichnet durch** eine an dem der Kabeleinführung in den Steckverbinder (2) entgegen gesetzten freien Ende des Steckverbinders (2) angeordnete Kodierungseinrichtung (31 - 33).

10. Datenkabel (1) nach Anspruch 9, **dadurch gekennzeichnet, dass** die Kodierungseinrichtung aus von der Peripherie der Stirnseite des Isolierteils (3) abstehenden, am inneren Umfang der Hülse (4) anliegenden Rippen (31 - 33) besteht.

11. Datenkabel (1) nach mindestens einem der vorangehenden Ansprüche, **gekennzeichnet durch** eine an der Außenfläche des Gehäuses (6) angeordnete, vorzugsweise als Strichkodierung, Farb- oder Formkodierung oder dergleichen angeordnete Orientierungshilfe zur Ausrichtung des Steckverbinders (2) auf einen Gegensteckverbinder oder ein komplementäres Stecker- oder Buchsenteil.

12. Verfahren zur Herstellung eines Steckverbinders (2) für ein Datenkabel (1) mit einer elektrischen Leitung mit mehreren Leitungsadern (11) und einer elektrischen Schirmung (12), bei dem ein elektrisch leitender, metallischer Werkstoff zu einem Rohr tief gezogen wird und das eine Hülse (4) bildende tief gezogene Rohr elektrisch leitend mit der Schirmung (12) verbunden wird,
**gekennzeichnet durch**
- Stauchung des tief gezogenen Rohres (40) zur Bildung einer vorzugsweise ringförmigen Wulst (42),
- Herausstanzen oder Herausschneiden von Ausnehmungen und/oder Perforierungen (71) und/oder peripheren Teilen (72) aus der Wulst (42),
- Einlegen der Wulst (42) des tief gezogenen Rohres (40) in eine Spritzgießform und Einfüllen eines Kunststoffs, vorzugsweise eines Elastomers, in die Spritzgießform zur Bildung eines Formstücks (51 bis 53),
- Aufstecken eines vorgefertigten Gehäuses (6) mit einer der Außenkontur des Formstücks (51 bis 53) angepassten und zumindest einen radialen Formschluss mit dem Formstück (51 bis 53) herstellenden zentralen Öffnung (6) und
- Fixieren des Gehäuses (6) in axialer Richtung auf dem Formstück (51 bis 53).

13. Verfahren nach Anspruch 12, **dadurch gekennzeichnet, dass** eine nach innen gerichtete Nase (45) beim Tiefziehen des Rohres (40) gebildet wird und dass das tief gezogene Rohr (40) beim Einlegen zumindest der Wulst (42) des tief gezogenen Rohres (40) in eine Spritzgießform in Bezug auf die Nase (45) derart ausgerichtet wird, dass eine eindeutige relative Winkellage zwischen der Außenkontur des Formstücks (51 bis 53) und der Nase (45) hergestellt wird.

14. Verfahren zur Herstellung eines Steckverbinders (2) für ein Datenkabel (1) mit einer elektrischen Leitung mit mehreren Leitungsadern (11) und einer elektrischen Schirmung (12), bei dem ein elektrisch leitender, metallischer Werkstoff zu einem Rohr tief gezogen wird und das eine Hülse (4) bildende tief gezogene Rohr elektrisch leitend mit der Schirmung (12) verbunden wird,
**gekennzeichnet durch**
- Stauchung des tief gezogenen Rohres (40) zur Bildung einer vorzugsweise ringförmigen Wulst (42),
- Herausstanzen oder Herausschneiden von Ausnehmungen und/oder Perforierungen (71) und/oder einer peripheren Außenkontur (72) aus der Wulst (42),
- Herstellen eines als Spritzgussteil ausgebildeten Formstücks (51 bis 53) mit zentraler Öffnung,
- Aufstecken der zentralen Öffnung des Formstücks (5) auf das tief gezogene Rohr (40) derart, dass die Ausnehmungen, Perforierungen (71) und/oder die periphere Außenkontur (72) der Wulst (42) in komplementär geformte Teile der zentralen Öffnung des Formstücks (51 bis 53) eingepresst werden.

15. Verfahren nach Anspruch 14, **dadurch gekennzeichnet, dass** eine nach innen gerichtete Nase (45) beim Tiefziehen des Rohres (40) gebildet wird und dass das tief gezogene Rohr (40) beim Einlegen zumindest der Wulst (42) des tief gezogenen Rohres (40) in ein Werkzeug zum Aufstecken der zentralen Öffnung des als Spritzgussteil mit zentraler Öffnung ausgebildeten Formstücks (51 bis 53) in Bezug auf die Nase (45) derart ausgerichtet wird, dass eine eindeutige radiale Beziehung zwischen der Außenkontur des Formstücks (51 bis 53) und der Nase (45) hergestellt wird.

16. Verfahren nach Anspruch 15, **dadurch gekennzeichnet, dass** eine nach innen gerichtete Nase (45) beim Tiefziehen des Rohres (40) gebildet wird, dass die in die Wulst (42) gestanzten oder geschnittenen Ausnehmungen, Perforierungen (71) oder peripheren Konturen (81) mit einer mechanischen Kodierung versehen werden, die eine eindeutige radiale Beziehung zwischen der Nase (45) und den Ausnehmungen, Perforierungen (71) oder peripheren Konturen (81) derart herstellen, dass die zentrale Öffnung des als Spritzgussteil mit zentraler Öffnung ausgebildeten Formstücks (51 bis 53) nur in einer radialen Ausrichtung auf die Wulst (42) aufgesteckt werden kann.

17. Verfahren nach mindestens einem der vorangehenden Ansprüche 12 bis 16, **dadurch gekennzeichnet, dass** ein zylinderförmiges Isolierteil (3) mit Bohrungen zur Aufnahme der Leitungsadern (11) bzw. mit den Leitungsadern (11) verbundenen Kontaktstiften (21) oder Kontaktbuchsen (22) und mit einer in Längsrichtung der Außenfläche des zylinderförmigen Isolierteils (3) verlaufenden Nut hergestellt und in die Hülse (4) derart eingesteckt wird, dass die Nase (45) des tief gezogenen Rohres (40) mit der Nut des Isolierteils (3) korrespondiert.

18. Verfahren nach mindestens einem der vorangehenden Ansprüche 12 bis 17, **dadurch gekennzeichnet, dass** die Außenfläche des Formstücks (51 bis 53mit einer unsymmetrischen Kontur (81) und die Innenfläche der zentralen Öffnung (60) des Gehäuses (6) mit einer der unsymmetrischen Kontur (81) der Außenfläche des Formstücks (51 bis 53) angepassten Kontur (82) hergestellt wird, dass das Gehäuse (6) in durch die unsymmetrischen Konturen (81, 82) vorgegebener radialer Ausrichtung auf das Formstück (51 bis 53) aufgesteckt wird und dass ein an der Außenfläche des Gehäuses (6) angebrachtes radial verstellbares Sicherungselement (9) zur Fixierung des Gehäuses (6) am Formstück (51 bis 53) radial verstellt wird.

## Claims

1. Data cord (1) with an electrical cable with a plurality of cable wires (11) and an electrical shielding (12) as well as a socket connector (2), arranged at one end of the data cord (1), which contains a sleeve (4), made from a deep-drawn tube, electrically connected to the shielding (12), **characterized in that** the sleeve (4) has a bead (42) with positive-locking elements (71, 72) which, together with complementary positive-locking elements (73) of a moulded piece (51 to 53) enclosing the sleeve (4), form a first positive-locking connection, and **in that** the outer contour of the moulded piece (51 to 53) and the inner contour of a central opening (60) of a housing (6) enclosing the moulded piece (51 to 53) form a second positive-locking connection (81, 82).

2. Data cord (1) according to Claim 1, **characterized in that** the positive-locking elements (71, 72) of the bead (42) consist of punched or cut-out perforations, recesses (71) or a non-rotationally symmetrical periphery (72) of the bead (42).

3. Data cord (1) according to Claim 1 or 2, **characterized in that** the bead (42) extends in a ring around the sleeve (4) and is preferably formed by a defined upset portion of the deep-drawn tube (40).

4. Data cord (1) according to at least one of the preceding claims, **characterized in that** the sleeve (4) has an inwardly directed lug (45) which extends in the longitudinal direction of the sleeve (4) and corresponds with a groove of an insulating part (3) which is fitted inside the sleeve (4) and accommodates the cable wires (11) or contact pins (21) or contact sockets (22) which are connected to the cable wires (11).

5. Data cord (1) according to at least one of the preceding Claims 1 to 4, **characterized in that** the moulded piece (51 to 53) is designed as an injection-moulded part and is pushed or pressed onto the sleeve (4).

6. Data cord (1) according to Claim 5, **characterized in that** the moulded piece (51 to 53) has a central opening into which the sleeve (4) is fitted in such a way that the recesses, perforations (71) or the peripheral contour (72) of the bead (42) are pressed into complementary projections or contours of the moulded piece (51 to 53).

7. Data cord (1) according to Claim 5, **characterized in that** the recesses, perforations (71) or the peripheral contour (72) of the bead (42) are structured in such a way, and the central opening of the moulded piece (51 to 53) has a complementary structure (73) that matches this structure in such a way, that the moulded piece (51 to 53) formed as an injection-moulded part can be connected to the sleeve (4) only in a predetermined radial alignment.

8. Data cord (1) according to at least one of the preceding claims, **characterized in that** the outer surface of the moulded piece (51 to 53) has a recess, perforation or asymmetrical contour (81) as a positive-locking element, and the inner surface of the housing has a contour (82) which matches the recess, perforation or asymmetrical contour of the outer surface of the moulded piece as a complementary positive-locking element, and **in that** the housing (6) is pushed over the moulded piece (51 to 53) or over the sleeve (4) and the moulded piece (51 to 53) in a radial alignment determined by the recess, perforation or asymmetrical contour (81, 82) of the positive-locking element and the complementary positive-locking element, and is fixed to the moulded piece (51 to 53) by means of a radial adjustable securing element (9).

9. Data cord (1) according to at least one of the preceding claims, **characterized by** a coding device (31-33) arranged at the opposite free end of the socket connector (2) from the cord entry into the socket connector (2).

10. Data cord (1) according to Claim 9, **characterized in that** the coding device consists of ribs (31-33) which project from the periphery of the end face of the insulating part (3) and bear against the inner circumference of the sleeve (4).

11. Data cord (1) according to at least one of the preceding claims, **characterized by** an orientation aid, arranged on the outer surface of the housing (6) and preferably arranged as a line coding, colour coding or shape coding or the like, for aligning the socket connector (2) with a complementary socket connector or a complementary plug or socket part.

12. Method for producing a socket connector (2) for a data cord (1) with an electrical cable with a plurality of cable wires (11) and an electrical shielding (12), in which an electrically conductive metallic material is deep-drawn to form a tube and the tube which is deep-drawn to form a sleeve (4) is connected to the shielding (12) in an electrically conductive manner, **characterized by**
- upsetting the deep-drawn tube (40) to form a preferably annular bead (42),
- punching or cutting out recesses and/or perforations (71) and/or peripheral parts (72) from the bead (42),
- placing the bead (42) of the deep-drawn tube (40) in an injection mould and pouring a plastic, preferably an elastomer, into the injection mould to form a moulded piece (51 to 53),
- pushing on a prefabricated housing (6) with a central opening (6) which matches the outer contour of the moulded piece (51 to 53) and creates at least one radial positive connection with the moulded piece (51 to 53), and
- fixing the housing (6) axially on the moulded piece (51 to 53).

13. Method according to Claim 12, **characterized in that** an inwardly directed lug (45) is formed when the tube (40) is deep-drawn, and **in that**, when at least the bead (42) of the deep-drawn tube (40) is placed in an injection mould, the deep-drawn tube (40) is aligned with respect to the lug (45) in such a way that a distinct relative angular position is produced between the outer contour of the moulded piece (51 to 53) and the lug (45).

14. Method for producing a socket connector (2) for a data cord (1) with an electrical cable with a plurality of cable wires (11) and an electrical shielding (12), in which an electrically conductive metallic material is deep-drawn to form a tube and the tube which is deep-drawn to form a sleeve (4) is connected to the shielding (12) in an electrically conductive manner, **characterized by**
- upsetting the deep-drawn tube (40) to form a preferably annular bead (42),
- punching or cutting out recesses and/or perforations (71) and/or a peripheral outer contour (72) from the bead (42),
- producing a moulded piece (51 to 53), designed as an injection-moulded part, with a central opening,
- pushing the central opening of the moulded piece (51 to 53) over the deep-drawn tube (40) in such a way that the recesses, perforations (71) and/or the peripheral outer contour (72) of the bead (42) are pressed into complementarily shaped parts of the central opening of the moulded piece (51 to 53).

15. Method according to Claim 14, **characterized in that** an inwardly directed lug (45) is formed when the tube (40) is deep-drawn, and **in that**, when at least the bead (42) of the deep-drawn tube (40) is placed in a tool for pushing on the central opening of the moulded piece (51 to 53) designed as an injection-moulded part with a central opening, the deep-drawn tube (40) is aligned with respect to the lug (45) in such a way that a distinct radial relationship is produced between the outer contour of the moulded piece (51 to 53) and the lug (45).

16. Method according to Claim 15, **characterized in that** an inwardly directed lug (45) is formed when the tube (40) is deep-drawn, and **in that** the recesses, perforations (71) or peripheral contours (81) stamped or cut into the bead (42) are provided with a mechanical coding which produce a distinct radial relationship between the lug (45) and the recesses, perforations (71) or peripheral contours (81) in such a way that the central opening of the moulded piece (51 to 53) designed as an injection-moulded part with a central opening can be pushed over the bead (42) only when radially aligned.

17. Method according to at least one of the preceding Claims 12 to 16, **characterized in that** a cylindrical insulating part (3) is produced with bores for receiving the cable wires (11) or contact pins (21) or contact sockets (22) connected to the cable wires (11) and with a groove extending in the longitudinal direction of the outer surface of the cylindrical insulating part (3) and is pushed into the sleeve (4) in such a way that the lug (45) of the deep-drawn tube (40) corresponds with the groove of the insulating part (3).

18. Method according to at least one of the preceding Claims 12 to 17, **characterized in that** the outer surface of the moulded piece (51 to 53) is produced with an asymmetrical contour (81) and the inner surface of the central opening (60) of the housing (6) is produced with a contour (82) which matches the asymmetrical contour (81) of the outer surface of the moulded piece (51 to 53), **in that** the housing (6) is pushed over the moulded piece (51 to 53) in a radial alignment determined by the asymmetrical contours (81, 82), and **in that** a radially adjustable securing element (9), attached to the outer surface of the housing (6), is radially adjusted to fix the housing (6) to the moulded piece (51 to 53).

## Revendications

1. Câble de données (1) avec un câble électrique doté de plusieurs torons de câble (11) et d'un blindage électrique (12) ainsi qu'un connecteur enfichable (2) disposé à une extrémité du câble de données (1) qui contient un fourreau (4) relié sur le plan électrique au blindage (12) en partant d'un tube embouti, **caractérisé en ce que** le fourreau (4) présente un bourrelet (42) pourvu d'éléments de complémentarité de formes (71, 72) formant, avec des contre-éléments de complémentarité de formes (73) d'une pièce façonnée (51 à 53) incluant le fourreau (4), une première liaison par complémentarité de formes et que le contour extérieur de la pièce façonnée (51 à 53) et le contour intérieur d'une ouverture centrale (60) d'un boîtier (6) incluant la pièce façonnée (51 à 53) forme une deuxième liaison par complémentarité de formes (81, 82).

2. Câble de données (1) selon la revendication 1, **caractérisé en ce que** les éléments de complémentarité de formes (71, 72) du bourrelet (42) se composent de perforations estampées ou découpées, d'évidements (71) ou d'une périphérie (72) non symétrique en rotation du bourrelet (42).

3. Câble de données (1) selon la revendication 1 ou 2, **caractérisé en ce que** le bourrelet (42) s'étend en forme d'anneau autour du fourreau (4) et est de préférence formé par un tassement défini du tube embouti (40).

4. Câble de données (1) selon au moins l'une quelconque des revendications précédentes, **caractérisé en ce que** le fourreau (4) comporte un bec (45) orienté vers l'intérieur s'étendant dans la direction longitudinale du fourreau (4), ledit bec correspondant à une encoche d'une partie isolante (3) enfichée dans le fourreau (4) et recevant les torons de câble (11) et/ou les tiges de contact (21) ou les douilles de contact (22) reliées aux torons de câble (11).

5. Câble de données (1) selon au moins l'une quelconque des revendications 1 à 4, **caractérisé en ce que** la pièce façonnée (51 à 53) prend la forme d'une pièce moulée par injection et est enfichée ou comprimée sur le fourreau (4).

6. Câble de données (1) selon la revendication 5, **caractérisé en ce que** la pièce façonnée (51 à 53) comporte une ouverture centrale dans laquelle le fourreau (4) est enfiché de telle sorte que les évidements, perforations (71) ou le contour périphérique (72) du bourrelet (42) sont comprimés dans des saillies ou des contours complémentaires de la pièce façonnée (51 à 53).

7. Câble de données (1) selon la revendication 5, **caractérisé en ce que** les évidements, perforations (71) ou le contour périphérique (72) du bourrelet (42) sont structurés de telle sorte et l'ouverture centrale de la pièce façonnée (51 à 53) comporte une contre-structure (73) adaptée à cette structure et que la pièce façonnée (51 à 53) réalisée sous la forme d'une pièce moulée par injection ne peut être reliée au fourreau (4) que selon une orientation radiale prédéfinie.

8. Câble de données (1) selon au moins l'une quelconque des revendications précédentes, **caractérisé en ce que** la surface extérieure de la pièce façonnée (51 à 53) comporte un évidement, une perforation ou un contour asymétrique (81) prenant la forme de l'élément de complémentarité de formes et que la surface intérieure du boîtier comporte un contour (82) de l'évidement, de la perforation ou du contour asymétrique adapté à la surface extérieure de la pièce façonnée prenant la forme d'un contre-élément de complémentarité de formes et que le boîtier (6) est enfiché, dans l'orientation radiale prédéfinie par l'évidement, la perforation ou le contour asymétrique (81, 82) de l'élément de complémentarité de formes et du contre-élément de complémentarité de formes, sur la pièce façonnée (51 à 53) ou sur le fourreau (4) et la pièce façonnée (51 à 53) et est fixé à l'aide d'un élément de fixation (9) réglable dans le plan radial au niveau de la pièce façonnée (51 à 53).

9. Câble de données (1) selon au moins l'une quelconque des revendications précédentes, **caractérisé par** la présence d'un dispositif de codage (31 - 33) disposé au niveau de l'extrémité libre du connecteur enfichable (2) opposée au sens d'introduction du câble dans le connecteur enfichable (2).

10. Câble de données (1) selon la revendication 9, **caractérisé en ce que** le dispositif de codage se compose de nervures (31 - 33) reposant au niveau de la périphérie intérieure du fourreau (4) en partant de la périphérie du côté avant de la partie isolante (3).

11. Câble de données (1) selon au moins l'une quelconque des revendications précédentes, **caractérisé par** la présence d'un élément d'aide à l'orientation disposé au niveau de la surface extérieure du boîtier (6) servant à aligner le connecteur enfichable (2) prenant de préférence la forme d'un codage par barres, par couleurs ou par formes ou leur équivalent sur un contre-connecteur enfichable ou une partie d'élément d'enfichage ou de douille complémentaire.

12. Procédé de fabrication d'un connecteur enfichable (2) pour un câble de données (1) avec un câble électrique doté de plusieurs torons de câble (11) et d'un blindage électrique (12), dans lequel une matière métallique électriquement conductrice est emboutie pour former un tube et dans lequel le tube embouti formant ledit fourreau (4) est relié de façon électriquement conductrice au blindage (12) ; **caractérisé par** :
le tassement du tube embouti (40) pour former un bourrelet (42) de préférence de forme annulaire ;
l'estampage ou le découpage d'évidements et/ou de perforations (71) et/ou de parties périphériques (72) hors du bourrelet (42) ;
la mise en place du bourrelet (42) du tube embouti (40) dans un moule de moulage par injection et remplissage du moule de moulage par injection à l'aide de matière plastique, de préférence d'élastomère, pour former une pièce façonnée (51 à 53) ;
l'enfichage d'un boîtier (6) préfabriqué avec une ouverture centrale (6) adaptée au contour extérieur de la pièce façonnée (51 à 53) et formant au moins une complémentarité de formes radiale avec la pièce façonnée (51 à 53) ; et
la fixation du boîtier (6) dans la direction axiale sur la pièce façonnée (51 à 53).

13. Procédé selon la revendication 12, **caractérisé en ce qu'**un bec (45) orienté vers l'intérieur est formé lors de l'emboutissage du tube (40) et que le tube embouti (40) est orienté de telle sorte par rapport au bec (45) dans un moule de moulage par injection lors de la mise en place du bourrelet (42) au moins du tube embouti (40) qu'une position angulaire relative univoque est réalisée entre le contour extérieur de la pièce façonnée (51 à 53) et le bec (45).

14. Procédé de fabrication d'un connecteur enfichable (2) pour un câble de données (1) avec un câble électrique doté de plusieurs torons de câble (11) et d'un blindage électrique (12), dans lequel une matière métallique électriquement conductrice est emboutie pour former un tube et que le tube embouti formant un fourreau (4) est relié de façon électriquement conductrice au blindage (12) ; **caractérisé par** :
le tassement du tube embouti (40) pour former un bourrelet (42) de préférence de forme annulaire ;
l'estampage ou le découpage d'évidements et/ou de perforations (71) et/ou de parties périphériques (72) hors du bourrelet (42) ;
la fabrication d'une pièce façonnée (51 à 53) réalisée sous la forme d'une pièce moulée par injection avec une ouverture centrale ;
l'enfichage de l'ouverture centrale de la pièce façonnée (51 à 53) sur le tube embouti (40) de telle sorte que les évidements, les perforations (71) et/ou le contour extérieur périphérique (72) du bourrelet (42) sont comprimés dans des parties formées de façon complémentaire de l'ouverture centrale de la pièce façonnée (51 à 53).

15. Procédé selon la revendication 14, **caractérisé en ce qu'**un bec (45) orienté vers l'intérieur est formé lors de l'emboutissage du tube (40) et que le tube embouti (40) est orienté de telle sorte par rapport au bec (45) dans un outil d'enfichage de l'ouverture centrale de la pièce façonnée (51 à 53) réalisée sous la forme d'une pièce moulée avec une ouverture centrale que lors de la mise en place du bourrelet (42) au moins du tube embouti (40), une relation radiale univoque est établie entre le contour extérieur de la pièce façonnée (51 à 53) et le bec (45).

16. Procédé selon la revendication 15, **caractérisé en ce qu'**un bec (45) orienté vers l'intérieur est formé lors de l'emboutissage du tube (40), que les évidements, les perforations (71) ou les contours périphériques (81) estampés ou découpés dans le bourrelet (42) sont pourvus d'un codage mécanique permettant d'établir une relation radiale univoque entre le bec (45) et les évidements, les perforations (71) ou les contours périphériques (81) de telle sorte que l'ouverture centrale de la pièce façonnée (51 à 53) réalisée sous la forme d'une pièce moulée par injection peut être enfichée sur le bourrelet (42) seulement lorsque l'ouverture centrale est orientée selon une orientation radiale.

17. Procédé selon au moins l'une quelconque des revendications 12 à 16, **caractérisé en ce qu'**une partie isolante (3) en forme de cylindre est réalisée à l'aide d'alésages prévus pour recevoir les torons de câble (11) et/ou les tiges de contact (21) ou les douilles de contact (22) reliées aux torons de câble (11) et avec une encoche s'étendant dans la direction longitudinale de la surface extérieure de la partie isolante (3) en forme de cylindre et est enfichée de telle sorte dans le fourreau (4) que le bec (45) du tube embouti (40) correspond à l'encoche de la partie isolante (3).

18. Procédé selon au moins l'une quelconque des revendications 12 à 17, **caractérisé en ce que** la surface extérieure de la pièce façonnée (51 à 53) est réalisée avec un contour asymétrique (81) et que la surface intérieure de l'ouverture centrale (60) du boîtier (6) est réalisée avec un contour (82) adapté au contour asymétrique (81) de la surface extérieure de la pièce façonnée (51 à 53), que le boîtier (6) est enfiché selon une orientation radiale prédéfinie par les contours asymétriques (81, 82) sur la pièce façonnée (51 à 53) et qu'un élément de fixation (9) réglable dans le plan radial disposé contre la surface extérieure du boîtier (6) est déplacé dans le plan radial pour fixer le boîtier (6) au niveau de la pièce façonnée (51 à 53).
